# EUROPÄISCHE PATENTSCHRIFT

(11) **EP 0 063 557 B1**
(45) Veröffentlichungstag und Bekanntmachung des Hinweises auf die Patenterteilung: **12.09.1984**
(21) Anmeldenummer: 82890046.4
(22) Anmeldetag: 25.03.1982
(51) Int. Cl.: B65D 88/36

(54) **Schwimmdach für Behälter**
Floating roof for storage tanks
Toit flottant pour réservoir

(30) Priorität: 13.04.1981 AT 1690/81
(43) Veröffentlichungstag der Anmeldung: 27.10.1982
(73) Patentinhaber: VOEST-ALPINE Aktiengesellschaft, A-1011 Wien (AT)
(72) Erfinder: Nahler, Friedrich, Dipl.Ing.Dr., A-2340 Mödling (AT); Schachermayr, August, A-1170 Wien (AT)
(74) Vertreter: Kretschmer, Adolf

## Beschreibung

Die Erfindung bezieht sich auf ein Schwimmdach für Behälter zur Lagerung von Flüssigkeiten, mit einem oder mehreren am Innenrand des Behälters dichtend geführten Schwimmkörper(n) und einem die nicht von den Schwimmkörpern abgedeckte Fläche überdeckenden Dach, welches dichtend an die Schwimmkörper angeschlossen ist. Derartige Schwimmdächer werden für die Abdeckung von Lagerbehältern für Heizöl, Benzin u.dgl. verwendet. Die Lagerbehälter sind in der Regel als zylindrische Behälter ausgebildet. Die bekannten Schwimmdächerfürderartige Behälter, wie sie beispielsweise in der AT-B 317084 beschrieben sind, weisen einen in der Draufsicht kreisringförmigen Schwimmkörper oder Ponton auf, mit welchem ein membranförmiges Dach verschweisst ist. Der mittlere Bereich des Schwimmdaches kann hiebei als hoch- oder tiefliegende Membran oder als Doppeldeckdach ausgeführt sein. Bei Einfachdeckdächern sammelt sich Niederschlagswasser im Bereich des zwischen den Schwimmkörpern liegenden Daches und muss in regelmässigen Abständen abgeleitet werden. Grosse Niederschlagsmengen verursachen grosse Differenzen in den Eintauchtiefen der Pontons bzw. Schwimmkörper und können zu einer Überbeanspruchung der Verbindung des Daches mit den Schwimmkörpern führen.

Aus der US-A-1867845 ist ein Schwimmdach bekanntgeworden, dessen als Schwimmkörper ausgebildetes Dach mit im wesentlichen radial verschieblichen Schwimmkörpern zur Verbesserung der Abdichtung verbunden ist. Zur Erzielung der radialen Verschiebung der Schwimmkörper durch den Auftrieb weist das Schwimmdach abgeschrägte untere Randflächen auf, an welchen die Schwimmkörper geführt sind.

Die Erfindung zielt nun darauf ab, eine einfache und möglichst leichte Konstruktion eines eingangs genannten Schwimmdaches zu schaffen, bei welcher keine Gefahr einer Überbeanspruchung der Verbindung zwischen Dach und Schwimmkörpern besteht. Zur Lösung dieser Aufgabe ist die Erfindung im wesentlichen dadurch gekennzeichnet, dass das Dach und Schwimmkörper relativ zueinander verschieblich verbunden sind, dass das Dach relativ zu dem oder den Schwimmkörper(n) zwischen zwei Anschlägen in Höhenrichtung verschieblich geführt und mit einer von der Höhenlage unabhängigen, als flexible, den oder die Schwimmkörper mit dem Dach verbindende Wand ausgebildeten Dichtung versehen ist. Durch die Trennung von Schwimmkörper und membranförmigem Dach in zwei gesonderte Bauteile, die relativ zueinander geführt und gegenseitig abgedichtet sind, können grosse Niederschlagsmengen vollständig vom Dach getragen werden, ohne dass sich hiebei ein nennenswerter Einfluss auf die Eintauchtiefe der Schwimmkörper ergibt. Niederschlagswasser sammelt sich ebenso wie Schmelzwasser nach einem Schneefall über dem membranförmigen Dach, wobei dieses Dach auf Grund der Führung an den Schwimmkörpern relativ zu den Schwimmkörpern absinken kann, wodurch die Schwimmkörper auf Grund der Verdrängung der gespeicherten Flüssigkeit geringfügig angehoben werden. Die Eintauchtiefe der Schwimmkörper bleibt in einem solchen Fall im wesentlichen gleich und es können einfache bekannte Dichtungen für die Abdichtung zur Behälterinnenwand zum Einsatz gelangen. Da das Dach am Schwimmkörper in Höhenrichtung geführt ist, werden keine zusätzlichen Kräfte auf die Schwimmkörper übertragen und es ist daher eine leichtere Ausführung dieser Schwimmkörper ermöglicht. Der flüssigkeits- bzw. gasdichte Verschluss zwischen Dach und Schwimmkörper ist hiebei als flexible, den oder die Schwimmkörper mit dem Dach verbindende Wand ausgebildet. Derartige Rollmembrandichtungen können aus einer entsprechend lang bemessenen am Schwimmkörper und am Dach festgelegten Dichtungsschürze hergestellt werden.

Die verschiebliche Führung zwischen Dach und Schwimmkörper ist vorzugsweise so ausgebildet, dass der oder die Schwimmkörper und/oder das Dach vertikale sich über die Unterkante der Schwimmkörper und/oder über die Oberkante des Daches erstreckende Führungen aufweisen, welche mit in diese Führungen eingreifenden Teilen des Daches bzw. der Schwimmkörper zusammenwirken. Im besonderen ergeben sich bei einer derartigen Konstruktion verschiedene baulich überaus einfache Führungen, wobei beispielsweise die Führungen als im wesentlichen vertikal verlaufende Langlöcher ausgebildet sind, in welche im wesentlichen horizontal angeordnete Zapfen oder Bolzen der Schwimmkörper oder des Daches eingreifen. Hiebei können am Schwimmkörper Laschen mit Bolzen vorgesehen sein, welche in mit dem Dach verbundenen Führungsleisten mit entsprechendem Spiel gleiten.

Vorzugsweise ist die Ausbildung hiebei so getroffen, dass die Führungen als von U-Profilen gebildete Führungsbahn ausgebildet sind, wobei mit dem Dach oder dem bzw. den Schwimmkörper(n) verbundene Führungsrollen zwischen den freien Schenkeln der U-Profile in Höhenrichtung verschiebbar eingreifen. Die Rollen können radial und tangential angeordnet sein, wobei die Führung durch starr oder elastisch gestützte Rollen erfolgen kann. Vorzugsweise sind die Führungsrollen federnd in die Führungsbahn gedrückt. Bei einer derartigen Ausbildung mit Führungsrollen können die Anschläge in Höhenrichtung für die relative Verschiebbarkeit zwischen Schwimmkörper und Dach in einfacher Weise dadurch gebildet werden, dass die Führungsbahnen in vertikaler Richtung durch eine obere und eine untere Stirnplatte abgeschlossen sind. Durch derartige Anschläge, welche im Falle der von Langlöchern gebildeten Führungsschlitze durch die Länge derselben gebildet sind, und ansonsten durch entsprechend angeordnete Knaggen ausgebildet sein können, werden die Endstellungen des Daches relativ zu den Schwimmkörpern festgelegt. Gleichzeitig wird auch die maximal mögliche Schrägstellung bei instabilem Schwimmen des Daches bei geringen Niederschlagsmengen begrenzt. Die Anschläge sichern darüberhinaus das Dach im Falle einer Leckage gegen komplettes Absinken in das Medium. Die in einem solchen Fall über die Bolzen bzw. Rollen zu übertragenden Kräfte sind nur durch die Eigenmasse des Daches bestimmt.

Das Schwimmdach sinkt bei Entnahme des gespeicherten Mediums aus dem Behälter entsprechend ab. Die unterste Lage des Schwimmdaches im Behälter kann in an sich bekannter Weise durch nach unten gerichtete Stützen der Schwimmkörper bzw. des Daches festgelegt werden. Erfindungsgemäss ist hiebei die freie Länge der Stützen des Daches und der Schwimmkörper so bemessen, dass bei Aufsetzen der Stützen am Boden des Behälters die in die Führungen eingreifenden Teile des Daches und/oder der Schwimmkörper zwischen den beiden Anschlägen der Höhenbeweglichkeit liegen. Auf diese Weise werden die Führungen bei vollständigem Absenken des Schwimmdaches belastungsfrei gehalten.

Vorzugsweise ist die Ausbildung so getroffen, dass der Schwimmkörper in der Draufsicht kreisringförmig ausgebildet ist und im Querschnitt eine zum Mittelpunkt des Kreises geneigte obere Wand aufweist, so dass gegebenenfalls auf der Oberkante der Schwimmkörper auftreffender Niederschlag zum Dach hin in die Mitte abgeleitet wird. Das Dach selbst kann aus einfachem Deckblech bestehen, welches an der Ober- und Unterseite durch Rippen verstärkt ist, und weist vorzugsweise an seinem dem Schwimmkörper benachbarten Rändern einen nach oben ragenden Bord auf. Die Höhenbemessung dieses Bordes richtet sich hiebei nach der maximalen Dachbelastung und soll einen ausreichenden Freibord bis zum Flüssigkeitsspiegel des Speichermediums sicherstellen. Der Bord kann sich auch unterhalb des Daches als Tauchbord in das Medium erstrecken und auf diese Weise bei nicht isoliertem Dach eine Sperre für den bei Sonneneinstrahlung sich bildenden Gaspolster ausbilden. Zum Schutz der Dichtung zwischen Dach und Schwimmkörper gegen Witterungseinflüsse weist vorzugsweise der Schwimmkörper an der dem Dach zugewendeten Seite eine die Dichtung zwischen Schwimmkörper und Dach und den nach oben ragenden Bord des Daches übergreifende Schürze auf.

Das Dach kann auch als Doppeldeckdach ausgebildet werden und mit einer Wärmeisolierung versehen sein. Ebenso ist es möglich, unter dem Dach einen durch entsprechende Ventile gesteuerten Luft- oder Gaspolster zu erzeugen, der als Isolierung wirken kann.

Die Erfindung wird nachfolgend an Hand von in der Zeichnung dargestellten Ausführungsbeispielen näher erläutert. In dieser zeigen Fig. 1 einen Vertikalschnitt durch den einer seitlichen Wand des Behälters nahen Teilbereich des Schwimmdaches, Fig. 2 eine abgewandelte Ausbildung der Höhenführung, Fig. 3 die Ausbildung nach Fig. 1 bei maximaler Belastung des Daches und Fig. 4 eine abgewandelte Ausbildung des Daches.

In Fig. 1 ist mit 1 ein Schwimmkörper bezeichnet, dessen Oberseite in der Draufsicht eine kreisringförmige Gestalt aufweist. An den Schwimmkörper 1 schliesst in Richtung zur Mitte des Behälters ein Dach 2 an, welches in Fig. 1 in unbelastetem Zustand dargestellt ist.

Der Schwimmkörper 1 ist über eine Schwimmdachdichtung 3 gegen die Behälterinnenwand 4 abgedichtet, wobei der Bereich der Schwimmdachabdichtung 3 durch ein schräges Dach 5 gegen Witterungseinflüsse geschützt ist.

Zwischen Schwimmkörper 1 und Dach 2 ist eine mit diesen beiden Bauteilen fest verbundene flexible Dichtung 6 vorgesehen, welche als Rollmembrandichtung ausgebildet ist. Diese flexible Dichtung 6 ist durch eine mit der Oberkante 7 des Schwimmkörpers verbundene abwärts ragende Schürze 8 gegen Witterungseinflüsse geschützt-.

Zur Begrenzung der Höhenbeweglichkeit weist der Schwimmkörper 1 an seiner Unterseite Laschen 9 auf, welche einen Bolzen 10 tragen. Mit dem Dach 2 ist eine Führungsleiste 11 verbunden, welche ein sich im wesentlichen vertikal erstrekkendes Langloch 12 aufweist. Der Bolzen 10 ist mit Spiel in diesem Langloch 12 geführt.

Das Dach 2 weist einen nach oben ragenden Freibord 13 auf, an welchem die Führungsleiste 11 festgelegt ist. Dieser Freibord 13 ist über die Unterkante des Daches 2 hinaus verlängert und ragt als Tauchbord in das Speichermedium, dessen Spiegel mit 14 bezeichnet ist. An der Unterseite des Daches sind Rippen 15 vorgesehen, welche der Versteifung des Daches dienen.

Bei der Ausbildung nach Fig.2istdie Führungskonstruktion zwischen Schwimmkörper 1 und Dach 2 durch in der Draufsicht U-förmige Führungsbahnen 16 gebildet, in welche am Freibord 13 des Daches festgelegte Rollen 17 eingreifen. Die Höhenbewegung des Daches 2 relativ zum Schwimmkörper 1 wird durch Knaggen 18 begrenzt, wobei in der Darstellung nach Fig. 2 lediglich die untere Begrenzung eingezeichnet ist. Die Rollen 17 werden durch Federn 19 in die Führungsbahnen 16 gedrückt.

Bei der Darstellung nach Fig. 3 liegt auf dem Dach 2 Regen- oder Schmelzwasser 20, dessen Spiegel mit 21 bezeichnet ist, auf. Das Dach 2 wird durch diese Belastung abwärts gedrückt, wobei der Schwimmkörper 1 nach Massgabe des verdrängten Speichermediums, dessen Spiegel nunmehr mit 14' bezeichnet ist, aufschwimmt. Die relative Verschiebung des Daches 2 zum Schwimmkörper 1 wird durch das Langloch 12 begrenzt, in welchem der Bolzen 10 des Schwimmkörpers 1 geführt ist. Die Rollmembrandichtung 6 ist hiebei so bemessen, dass sie auch bei voller zulässiger Relativverschiebung zum Dach 2 und Schwimmkörper 1 nicht überbeansprucht wird.

Sowohl der Schwimmkörper 1 als auch das Dach weisen Stützen 22 auf, welche bei entsprechendem Absinken des Flüssigkeitsspiegels 14 des Speichermediums am Boden des Behälters aufliegen. Die Lage dieser Stützen ist hiebei so bemessen, dass sich der Bolzen 10 bei Aufliegen der Stützen 22 von Dach 2 und Schwimmkörper 1 am Boden des Behälters zwischen den beiden Endanschlägen innerhalb des Langloches 12 befindet.

Bei der Darstellung nach Fig. 4 ist das Dach 2 doppelwandig ausgebildet, wobei zwischen dem Oberdeck 23 und dem Unterdeck 24 lsoliermaterial 25 angeordnet ist. Mit 15 sind wiederum Versteifungsträger bezeichnet. Die Führungsleiste 11 ist über einen Abstützwinkel 26 mit dem Unterdeck 24 des Daches 2 verbunden.

## Patentansprüche

1. Schwimmdach für Behälter zur Lagerung von Flüssigkeiten, mit einem oder mehreren am Innenrand des Behälters dichtend geführten Schwimmkörper(n) und einem die nicht von den Schwimmkörpern (1) abgedeckte Fläche überdeckenden Dach (2), welches dichtend an die Schwimmkörper (1) angeschlossen ist, dadurch gekennzeichnet, dass Dach und Schwimmkörper (1 ) relativ zueinander verschieblich verbunden sind, dass das Dach (2) relativ zu dem oder den Schwimmkörper(n) (1) zwischen zwei Anschlägen in Höhenrichtung verschieblich geführt und mit einer von der Höhenlage unabhängigen, als flexible, den oder die Schwimmkörper (1) mit dem Dach (2) verbindende Wand ausgebildeten Dichtung (6) versehen ist.

2. Schwimmdach nach Anspruch 1, dadurch gekennzeichnet, dass der oder die Schwimmkörper (1 ) und/oder das Dach (2) vertikale, sich über die Unterkante der Schwimmkörper (1) und/oder über die Oberkante des Daches (2) erstreckende Führungen (12,16) aufweisen, welche mit in diese Führungen eingreifenden Teilen (10, 17) des Daches (2) bzw. der Schwimmkörper (1) zusammenwirken.

3. Schwimmdach nach Anspruch 2, dadurch gekennzeichnet, dass die Führungen als im wesentlichen vertikal verlaufende Langlöcher (12) ausgebildet sind, in welche im wesentlichen horizontal angeordnete Zapfen oder Bolzen (10) der Schwimmkörper (1) oder des Daches (2) eingreifen.

4. Schwimmdach nach Anspruch 2, dadurch gekennzeichnet, dass die Führungen als von U-Profilen gebildete Führungsbahn (16) ausgebildet sind.

5. Schwimmdach nach Anspruch 4, dadurch gekennzeichnet, dass mit dem Dach (2) oder dem bzw. den Schwimmkörper(n) (1) verbundene Führungsrollen (17) zwischen den freien Schenkeln der U-Profile in Höhenrichtung verschiebbar eingreifen.

6. Schwimmdach nach Anspruch 5, dadurch gekennzeichnet, dass die Führungsrollen (17) federnd in die Führungsbahn (16) gedrückt sind.

7. Schwimmdach nach einem der Ansprüche 4, 5 oder 6, dadurch gekennzeichnet, dass die Führungsbahnen (16) in vertikaler Richtung durch eine obere und eine untere Stirnplatte (18) abgeschlossen sind, welche die Anschläge in Höhenrichtung für die relative Verschiebbarkeit zwischen Schwimmkörper(n) (1) und Dach (2) bilden.

8. Schwimmdach nach einem der Ansprüche 1 bis 7, dadurch gekennzeichnet, dass Schwimmkörper (1 ) und Dach (2) in an sich bekannter Weise im wesentlichen vertikal nach unten gerichtete Stützen (22) aufweisen, und dass die freie Länge der Stützen (22) des Daches (2) und der Schwimmkörper (1) so bemessen ist, dass bei Aufsetzen der Stützen am Boden des Behälters die in die Führungen (12,16) eingreifenden Teile (10, 17) des Daches (2) und/oder der Schwimmkörper (1) zwischen den beiden Anschlägen der Höhenbeweglichkeit liegen.

9. Schwimmdach nach einem der Ansprüche 1 bis 8, dadurch gekennzeichnet, dass der Schwimmkörper (1 ) in der Draufsicht kreisringförmig ausgebildet ist und im Querschnitt eine zum Mittelpunkt des Kreises geneigte obere Wand aufweist.

10. Schwimmdach nach einem der Ansprüche 1 bis 9, dadurch gekennzeichnet, dass das Dach (2) an seinen dem Schwimmkörper (1) benachbarten Rändern einen nach oben ragenden Bord (13) aufweist.

11. Schwimmdach nach Anspruch 10, dadurch gekennzeichnet, dass der Schwimmkörper (1) an der dem Dach (2) zugewendeten Seite eine die Dichtung zwischen Schwimmkörper (1) und Dach (2) und den nach oben ragenden Bord (13) des Daches (2) übergreifende Schürze (8) aufweist.

## Claims

1. Floating roof for tanks for storing liquids, comprising one or more pontoon member(s) guided in sealing relation to the inner side of the tank wall and a deck (2) covering that portion of the surface which is not covered by the pontoon members (1), said roof being sealingly connected to the pontoon members (1), characterised in that deck and pontoon members (1) are connected movably relative to each other and that the deck (2) is guided movably between two stops in vertical direction with respect to the pontoon member(s) (1) and is provided with sealing means (6) independent of the vertical level designed as flexible wall connecting the pontoon member(s) (1) with the deck (2).

2. Floating roof as claimed in claim 1, characterised in that the pontoon member(s) (1) and/or the deck (2) are provided with vertical guide means (12,16) extending beyond the lower edge of the pontoon members (1) and/or the upper edge of the deck (2) and cooperating with parts (10, 17) of the deck (2) or the pontoon members (1), resp., which engage said guide means.

3. Floating roof as claimed in claim 2, characterised in that the guide means are formed by substantially vertically arranged slots (12) engaged by substantially horizontally arranged pins or bolts (10) of the pontoon members (1) or the deck (2).

4. Floating roof as claimed in claim 2, characterised in that the guide means are formed as guide track (16) consisting of channel members.

5. Floating roof as claimed in claim 4, characterised in that guide rollers (17) engaging the channel members between their free legs movably in vertical direction are mounted on the deck (2) or the pontoon member(s) (1), resp.

6. Floating roof as claimed in claim 5, characterised in that the guide rollers (17) are resiliently urged into the guide track (16).

7. Floating roof as claimed in claim 4, 5 or 6, characterised in theat the guide tracks (16) in vertical direction are closed by an upper and a lower face plate (18) acting as stops in vertical direction for relative movement between pontoon member(s) (1) and deck (2).

8. Floating roof as claimed in any one of claims 1 to 7, characterised in that pontoon members (1) and deck (2) as known per se are provided with substantially vertical downwardly directed posts (22) and that the free length of said posts (22) of the deck (2) and the pontoon members (1) is dimensioned such that upon contact of the posts with the bottom of the tank the parts (10, 17) of the deck (2) and/or the pontoon members (1) engaging the guide means (12, 16) lie between the two stops of the range of vertical movement.

9. Floating roof as claimed in any one of claims 1 to 8, characterised in that the pontoon member (1) seen in top plan view is annular and in cross section has an upper wall inclined to the centre.

10. Floating roof as claimed in any one of claims 1 to 9, characterised in that the deck (2) at its rims adjacent the pontoon member (1 ) has an upwardly directed brim (13).

11. Floating roof as claimed in claim 10, characterised in that the pontoon member (1 ) at its side facing the deck (2) has an apron (8) lapping over the sealing means between pontoon member (1) and deck (2) and the upwardly directed brim (13) of the deck (2).

## Revendications

1. Toit flottant pour récipient pour le stockage de liquides, comportant un ou plusieurs flotteurs (1 ) guidés de façon étanche au bord intérieur du récipient et un toit (2) recouvrant la surface non couverte par les flotteurs (1 ) et qui est raccordé aux flotteurs (1 ) de façon étanche, caractérisé par le fait que le toit et les flotteurs (1 ) sont reliés de manière à pouvoir coulisser l'un par rapport à l'autre, que le toit (2) est guidé de manière à pouvoir coulisser dans la direction de la hauteur relativement au(x). flotteur(s) (1), entre deux butées, et est muni d'un joint (6) indépendant de la position de hauteur, constitué sous forme de paroi flexible reliant le ou les flotteurs (1) au toit (2).

2. Toit flottant selon la revendication 1, caractérisé par le fait que le ou les flotteurs (1 ) et/ou le toit (2) présentent des guides verticaux (12, 16) s'étendant au-dessus du bord inférieur des flotteurs (1 ) et/ou au-dessus du bord supérieur du toit (2) et qui coopèrent avec des parties (10, 17) du toit (2) ou des flotteurs (1 ) qui s'engagent dans ces guides.

3. Toit flottant selon la revendication 2, caractérisé par le fait que les guides sont constitués sous la forme de trous allongés (12) pratiquement dirigés verticalement, dans lesquels s'engagent des doigts ou goujons (10), pratiquement disposés horizontalement, des flotteurs (1 ) ou du toit (2).

4. Toitflottantselon la revendication 2, caractérisé par le fait que les guides sont constitués sous la forme d'une voie de guidage (16) formée par des profilés en U.

5. Toit flottant selon la revendication 4, caractérisé par le fait que des galets de guidage (17) reliés au toit (2) ou au(x) flotteur(s) (1 ) s'engagent, de manière à pouvoir coulisser dans la direction de la hauteur, entre les ailes libres des profilés en U.

6. Toit flottant selon la revendication 5, caractérisé par le fait que les galets de guidage (17) sont poussés élastiquement dans la voie de guidage (16).

7. Toit flottant selon l'une des revendications 4, 5 et 6, caractérisé par le fait que les voies de guidage (16) sont fermées en direction verticale par une plaque frontale supérieure et une plaque frontale inférieure (18) qui forment les butées, dans la direction de la hauteur, pour la possibilité de coulissement relatif entre flotteur(s) (1 ) et toit (2).

8. Toit flottant selon l'une des revendications 1 à 7, caractérisé par le fait que les flotteurs (1 ) et le toit (2) présentent de manière en elle-même connue des appuis (22) pratiquement dirigés verticalement vers le bas et que la longueur libre des appuis (22) du toit (2) et des flotteurs (1 ) est calculée de telle sorte que lorsque les appuis se posent sur le fond du récipient, les parties (10,17) du toit (2) et/ou des flotteurs (1 ) qui s'engagent dans les guides (12,16) sont situées entre les deux butées de mobilité en hauteur.

9. Toit flottant selon l'une des revendications 1 à 8, caractérisé par le fait que le flotteur (1 ) est en forme d'anneau circulaire dans le plan et qu'en section transversale, il présente une paroi supérieure inclinée relativement au centre du cercle.

10. Toit flottant selon l'une des revendications 1 à 9, caractérisé par le fait que le toit (2) présente, à ses bords voisins du flotteur (1), une bordure (13) se dressant vers le haut.

11. Toit flottant selon la revendication 10, caractérisé par le fait que le flotteur (1 ) présente, du côté tourné vers le toit (2), un tablier (8) qui recouvre le joint entre flotteur (1 ) et toit (2) et la bordure dressée vers le haut (13) du toit (2).
